# FASCICULE DE BREVET EUROPEEN

(11) **EP 0 297 952 B1**
(45) Date de publication et mention de la délivrance du brevet: **23.01.1991**
(21) Numéro de dépôt: 88401556.1
(22) Date de dépôt: 21.06.1988
(51) Int. Cl.: E06B 3/56

(54) **Dispositif de fixation d'une surface plane, notamment en verre, sur un support d'encadrement**
Befestigungsvorrichtung einer Platte, insbesondere einer Glasscheibe auf einem Tragrahmen
Device for affixing a flat panel, especially a glass pane, to a support frame

(30) Priorité: 25.06.1987 FR 8708970
(43) Date de publication de la demande: 04.01.1989
(73) Titulaire: ALUMINIUM ALCAN DE FRANCE, F-92522 Neuilly s/Seine (FR)
(72) Inventeur: Szezygiel, Marius, F-95470 Vemars (FR)
(74) Mandataire: Grosset-Fournier, Chantal Catherine

(56) Documents cités:
- EP-A- 0 153 574
- DE-A- 1 932 321
- DE-A- 2 308 457
- DE-A- 3 633 618
- DE-U- 8 701 693
- FR-A- 2 282 033
- US-A- 4 307 551
- US-A- 4 314 424

## Description

La présente invention est relative à un dispositif defixation d'un vitrage ou surface analogue contre le bâti d'un support d'encadrement, en particulier métallique et plus spécialement encore, quoique non exclusivement, en profilé d'aluminium.

On connaît déjà dans la technique, notamment par l'US-A-4 307 551 ou par l'EP-A-0 153 574, le principe du vitrage dit "collé" qui consiste à appliquer la vitre contre un support formé d'un cadre métallique entourant la périphérie de celle-ci, en débordant légèrement et en présentant un retour pour former ainsi un angle dans lequel se loge le bord du vitrage. Le cas échéant, une fois la vitre mise en place dans son support est rapportée sur l'avant de celui-ci une pare-close rabattue vers la face extérieure de la vitre, cet élément n'ayant toutefois qu'un rôle de protection ou d'étanchéité au montage mais ne participant pas directement à la fixation de la vitre sur son support.

Pour assurer la liaison nécessaire entre la vitre et l'encadrement métallique qui la reçoit, la solution classique consiste, en même temps que la vitre est convenablement centrée dans son support en plaçant des cales d'assise appropriées entre la vitre et le retour du cadre etsur lesquelles s'appuie le bord de la vitre, à disposer entre le fond du cadre et la partie interne de la vitre un mastic ou matériau analogue de collage, généralement à base de silicone qui solidarise ces deux éléments.

Or, une telle solution présente l'inconvenient que pour chaque chantier ou plus précisément pour chaque fabrication des profilés qui constituent le support d'encadrement, il convient systématiquement de déterminer la nature du mastic de collage la plus appropriée à celle des matériaux à réunir. Notamment, on constate que selon l'anodisation des profilés métalliques, leur laquage, la texture des revêtements éventuels selon les coloris adoptés ..., il convient de choisir un produit exactement adapté qui soit au mieux compatible avec le profilé et la surface de verre pour les solidariser convenablement ensemble par un collage efficace et durable. La mise au point d'un tel mastic nécessite des essais divers en laboratoire sur des échantillons du profilé de support, ce qui entraîne des coûts parfois non négligeables et surtout exige du temps, ce qui est généralement contradictoire avec les impératifs imposés par les délais de construction.

La présente invention concerne un dispositif de fixation qui évite ces inconvénients en permettant un collage efficace et sûr de surfaces planes notamment en verre, sur un support d'encadrement, quelle que soit la forme ou la nature du revêtement de surface des éléments métalliques ou autres qui constituent ce support.

A cet effet, le dispositif selon l'invention, pour la fixation d'une surface plane, notamment en verre, sur un support d'encadrement, comportant, rapporté contre le support en regard de la surface plane à fixer un profil de collage présentant une face parallèle à la surface, se caractérise en ce que la face s'applique contre la surface plane avec interposition d'un mastic, dont les caractéristiques sont préalablement définies pour être exactement adaptées à celles du profile et à celles de la surface plane, en permettant leur liaison mutuelle, le profil de collage étant immobilisé dans une gorge ouverte ménagée en creux dans le support d'encadrement.

L'invention consiste donc à éviter tous les inconvénients qui résultent d'une éventuelle incompatibilité entre un mastic déterminé et un profilé constituant la partie du support d'encadrement contre laquelle doit être collée une surface plane de verre ou autre, en insérant à l'endroit du collage un profile approprié, métallique ou éventuellement d'une autre nature qui présente un état de surface précis pour lequel le mastic utilisé est également adapté. L'invention permet donc assurer la liaison par collage entre le verre et ce profil en s'affranchissant des caractéristiques particulières du support d'encadrement, ce dernier étant seulement muni de moyens permettant de fixer mécaniquement aux endroits appropriés le profil de collage qui devient ainsi solidaire du support et assure la liaison avec la surface de verre dans des conditions toujours égales à elles- mêmes.

Avantageusement, le profil de collage présente une section rectangulaire avec une rainure latérale ouverte dans laquelle s'engage au moins une nervure en relief portée par le support pour immobiliser le profil dans la gorge de celui-ci. En variante, le profil de collage présente une section en queue d'aronde ou autre.

De préférence et selon une autre caractéristique, la surface plane et le support d'encadrement délimitent au-delà du mastic interposé au droit du profil de collage un espace réservé à un matériau de remplissage pour maintenir le mastic en regard du profil.

Par ailleurs et de façon en elle-même connue, la surface plane est montée dans son supportd'encadrement par l'intermédiaire des cales d'assise disposées dans le fond du support, un joint d'étanchéité étant logé entre la vitre et l'extrémité du support, vers l'extérieur de celui-ci.

De préférence, et selon une autre caractéristique de l'invention, le mastic est constitué d'un produit adhésif, notamment d'un silicone structurel dont les caractéristiques sont adaptées selon l'invention à la nature du profil de collage lui-même, constitué d'un élément métallique, notamment an aluminium, matériau composité ou autre matériau approprié.

De préférence, le profil de collage est constitué du même matériau que celui de la surface plane, par exemple en verre.

L'invention présente ainsi l'avantage d'une très grande rapidité de montage et adaptation, quelles qui soient la structure et la nature du revêtement de surface des profilés qui constituent le support d'encadrement. La prévision dans ces derniers de la gorge destinée à recevoir le profile de collage peut être aisément envisagée à la fabrication de ces profilés sans entraîner un accroissement significatif de leur prix de revient. La mise en place du profil de collage est très facile et rendue d'autant plus aisée que ce profil n'est pas visible de l'extérieur une fois le vitrage mise en place dans son support.

D'autres caractéristiques et avantages d'un dispositif de fixation notamment pour vitrage extérieur collé, établi conformément à l'invention apparaîtront encore à travers la description qui suit d'un exemple de réalisation donné à titre indicatif et non limitatif, en référence au dessin annexé sur lequel:
-La Figure 1 est une vue schématique en coupe transversale et en perspective partielle du dispositif considéré.
-La Figure 2 est une vue de détail à plus grande échelle d'une variate de réalisation du profil de collage préconisé.

Sur la Figure 1, la référence 1 désigne l'ensemble du dispositif selon l'invention dans un premier mode de réalisation. Ce dispositif est notamment destiné à assurer le montage et la fixation d'une surface plane de verre 2 à l'intérieur d'un support d'encadrement 3. Dans cet exemple, la surface 2 est constituée de deux épaisseurs de verre parallèles respectivement 4 et 5 délimitant entre elles un espace 6, l'écartement entre les deux surfaces de verre parallèles étant maintenu par des entretoises 7.

Le support d'encadrement 3 est réalisé sous la forme d'un profilé métallique, notamment d'un profilé d'aluminium et présente une partie verticale 8 sensiblement parallèle à la surface du vitrage 2 et un bord périphérique 9 perpendiculaire à la partie 8 et entourant extérieurement le vitrage. Des renforts tels que 10 et 11 sont avantageusement ménagés vers l'extérieur sur la partie 8 et le bord 9. Le vitrage 2 est monté dans son support d'encadrement 3 avec interposition de cales d'assise 12 convenablement réparties.

De façon en elle-même connue dans la technique, la liaison entre la face du vitrage 2 tournée vers l'intérieur du support d'encadrement c'est-à-dire vers la partie 8 de ce dernier est solidarisée de cette dernière au moyen d'un mastic de liaison 13, le fond du support sous le mastic étant comblé par un matériau de remplissage 14. Un joint d'étanchéité 15 est avantageusement monté vers l'extrémité extérieure du bord 9 autour du vitrage 2.

Conformément à l'invention, on réalise la liaison entre le vitrage 2 et le support d'encadrement 3 par le mastic 13, en aménageant la partie 8 avec une pièce de forme 16 directement venue lors de la fabrication du profilé correspondant pour délimiter ainsi une gorge 17 ouverte vers le vitrage 2. A l'intérieur de cette gorge est monté un profilé de collage 18, notamment métallique mais qui pourrait être le cas échéant d'une autre nature, ce profil étant ancré à l'intérieur de la gorge 17 par des nervures respectivement 19 et 20 prévues dans le profilé et qui pénètrent dans des rainures de même section du profil.

Le profil 18 présente une surface externe 21 qui affleure de préférence vers l'extérieur en se situant dans le prolongement de la partie 8 et contre laquelle vient se coller le mastic de liaison 13. Cette surface 21 présente des caractéristiques exactement déterminées, choisies en fonction de la nature du mastic de collage qui peut dès lors, quel que soit l'état ou le revêtement de surface du support d'encadrement, assurer en toutes circonstances le collage du vitrage contre le support dans des conditions exactement déterminées.

Sur la Figure 1, on a schématiquement représenté une pare-close 22 rapportée sur l'avant du support d'encadrement contre le vitrage, cette pare-close n'ayant cependant qu'un rôle décoratif ou d'étanchéité mais ne participant pas par elle-même à la liaison exclusivement réalisée par le mastic et le profil de collage 18.

La Figure 2 illustre une autre variante de réalisation où le profil de collage 18a monté dans la gorge 17 présente ici une forme en queue d'aronde évitant ainsi les nervures d'ancrage prévues dans la variante de la Figure 1 où la gorge et le profil qu'elle reçoit ont une section générale rectangulaire.

Bien entendu, il va de soi que d'autres formes de la section du profil de collage pourraient être également envisagées. De même, l'invention n'est pas limitée à un matériau particulier tant pour le profil de collage lui-même que pour le mastic mis en oeuvre qui est cependant de façon générale un produit à base de silicone.

## Revendications

1. Dispositif de fixation d'une surface plane, notamment en verre, sur un support d'encadrement, comportant, rapporté contre le support (3) en regard de la surface plane à fixer (2) un profil de collage (18) présentant une face (21) parallèle à la surface caractérisé en ce que la face (21) s'applique contre la surface plane (2) avec interposition d'un mastic (13), dont les caractéristiques sont préalablement définies pour être exactement adaptées à celles du profil et à celles de la surface plane, en permettant leur liaison mutuelle, le profil de collage (18) étant immobilisé dans une gorge ouverte (17) ménagée en creux dans le support d'encadrement.

2. Dispositif de fixation selon la revendication 1, caractérisé en ce que le profil de collage (18) présente une section rectangulaire avec une rainure latérale ouverte dans laquelle s'engage au moins une nervure (19-20) en relief portée par le support (3), pour immobiliser le profil dans la gorge de celui-ci.

3. Dispositif de fixation selon la revendication 1, caractérisé en ce que le profil de collage (18a) présente une section en queue d'aronde.

4. Dispositif de fixation selon l'une quelconque des revendications 1 à 3, caractérisé en ce que la surface plane (2) et le support d'encadrement (3) délimitent au-delà du mastic (13) interposé au droit du profil de collage (18) un espace réservé à un matériau de remplissage (14) pour maintenir le mastic en regard du profil.

5. Dispositif de fixation selon l'une quelconque des revendications 1 à 4, caractérisé en ce que la surface plane (2) est montée dans son support d'encadrement (3) par l'intermédiaire des cales d'assise (12) disposées dans le fond du support, un joint d'étanchéité (15) étant logé entre la vitre et l'extrémité du support vers l'extérieur de celui-ci.

6. Dispositif de fixation selon l'une quelconque des revendications 1 à 5, caractérisé en ce que le mastic (13) est constitué d'un produit adhésif, notamment d'un silicone structurel.

7. Dispositif de fixation selon l'une quelconque des revendications 1 à 5, caractérisé en ce que le profil de collage (18) est constitué d'un élément métallique, notamment en aluminium ou en matériau composite.

8. Dispositif de fixation selon l'une quelconque des revendications 1 à 5, caractérisé en ce que le profil de collage (18) est constitué du même matériau que celui de la surface plane, notamment en verre.

## Patentansprüche

1. Vorrichtung zur Befestigung einer Platte, insbesondere einer Glasscheibe, an einem Rahmenträger, mit einem auf dem Träger (3) gegenüber der zu befestigenden Platte (2) angebrachten Klebeprofil (18), das eine zur Platte parallele Vorderseite (21) aufweist, dadurch gekennzeichnet, daß sich die Vorderseite (21) an die Platte (2) unter Einfügung einer Mastixmasse (13) anlegt, deren Eigenschaften vorher definiert wurden, um genau an die Eigenschaften des Profils und an jene der Platte angepaßt zu sein und ihre Verbindung miteinander zu erlauben, wobei das Klebeprofil (18) unbeweglich in einer offenen Nut (17) gehalten ist, die in dem Rahmenträger vertieft vorgesehen ist.

2. Befestigungsvorrichtung nach Anspruch 1, dadurch gekennzeichnet, daß das Klebeprofil (18) einen rechteckigen Querschnitt mit einer offenen seitlichen Rille aufweist, in die mindestens eine vorstehende, vom Träger (3) getragene Rippe (19-20) eingreift, um das Profil in der Nut des Trägers festzuhalten.

3. Befestigungsvorrichtung nach Anspruch 1, dadurch gekennzeichnet, daß das Klebeprofil (18a) einen schwalbenschwanzförmigen Querschnitt aufweist.

4. Befestigungsvorrichtung nach einem der Ansprüche 1 bis 3, dadurch gekennzeichnet, daß die Platte (2) und der Rahmenträger (3) jenseits der an der Stelle des Klebeprofils (18) eingefügten Mastixmasse (13) einen Raum begrenzen, der für ein Füllmaterial (14) bestimmt ist, um die Mastixmasse relativ zum Profil festzuhalten.

5. Befestigungsvorrichtung nach einem der Ansprüche 1 bis 4, dadurch gekennzeichnet, daß die Platte (2) in ihrem Rahmenträger (3) unter Zwischenlegung von im Boden des Trägers angeordneten Auflageklötzen (12) befestigt ist, wobei zwischen der Glasscheibe und dem Ende des Trägers zu dessen Außenseite hin eine Dichtung (15) vorgesehen ist.

6. Befestigungsvorrichtung nach einem der Ansprüche 1 bis 5, dadurch gekennzeichnet, daß die Mastixmasse (13) aus einem klebefähigen Produkt, insbesondere einem strukturellem Silikon, besteht.

7. Befestigungsvorrichtung nach einem der Ansprüche 1 bis 5, dadurch gekennzeichnet, daß das Klebeprofil (18) aus einem Metallelement, insbesondere aus Aluminium oder einem Verbundmaterial, besteht.

8. Befestigungseinrichtung nach einem der Ansprüche 1 bis 5, dadurch gekennzeichnet, daß das Klebeprofil (18) aus dem gleichen Material besteht wie die Platte, insbesondere aus Glas.

## Claims

1. Device for securing a plane surface, in particular of glass, in a support frame, comprising, attached to the support (3) facing the plane surface to be secured (2), an adhesion element (18) having one face (21) parallel to the surface, characterized in that the face (21) is applied against the plane surface (2) with the inter-position of a mastic (13) whose characteristics are previously defined to be exactly suited to those of the element and to those of the plane surface, allowing them to be mutually bonded, the adhesion element (18) being immobilized in a hollow open groove (17), made in the support frame.

2. Securing device according to Claim 1, characterized in that the adhesion element (18) has a rectangular cross-section with an open lateral channel engaged in which is at least one raised rib (19-20) carried by the support (3), to immobilize the element in the groove of the support.

3. Securing device according to Claim 1, characterized that the adhesion element (18a) has a dovetail cross-section.

4. Securing device according to any one of Claims 1 to 3, characterized in that beyond the mastic (13) interposed square with the adhesion element (18), the plane surface (2) and the support frame (3) delimit a space reserved for a filling material (14) to keep the mastic against the element.

5. Securing device according to any one of Claims 1 to 4, characterized in that the plane surface (2) is mounted in its support frame (3) with the intermediate seating blocks (12) arranged in the bottom of the support, a seal (15) being fitted between the glass pane and the extremity of the support towards the outside of the support.

6. Securing device according to any one of Claims 1 to 5, characterized in that the mastic (13) consists of an adhesive product, in particular a structural silicone.

7. Securing device according to any one of Claims 1 to 5, characterized in that the adhesion element (18) consists of a metal component, in particular of aluminium or of a composite material.

8. Securing device according to any one of Claims 1 to 5, characterized in that the adhesion element (18) consists of the same material as the material of the plane surface, in particular of glass.
